# FASCICULE DE BREVET EUROPEEN

(11) **EP 2 143 856 B1**
(45) Date de publication et mention de la délivrance du brevet: **01.08.2012**
(21) Numéro de dépôt: 09156678.6
(22) Date de dépôt: 30.03.2009
(51) Int. Cl.: E04G 11/36

(54) **Dispositif de coffrage**
Verschalungsvorrichtung
Formwork device

(30) Priorité: 11.07.2008 FR 0803989
(43) Date de publication de la demande: 13.01.2010
(73) Titulaire: Etablissements Chapal, 42480 La Fouillouse (FR)
(72) Inventeur: Croizier, Bertrand, 42170 Saint Just Saint Rambert (FR)
(74) Mandataire: Delorme, Nicolas

(56) Documents cités:
- DE-A1- 4 428 412
- DE-U1- 9 401 417
- DE-U1- 20 022 464
- FR-A- 2 863 637
- FR-A- 2 893 058

## Description

La présente invention concerne un dispositif de coffrage, qui est destiné à être placé sur un moellon afin de réaliser un coffrage pour un liant tel que du béton.

Concrètement, un tel dispositif décrit par exemple dans le document FR2 893 058, comprend d'une part un support pour une planche de coffrage, destiné à être placé contre une première face verticale du moellon, et d'autre part des moyens de maintien du support contre le moellon.

On connaît déjà des dispositifs de coffrage de ce type, qui présentent un certain nombre d'inconvénients, parmi lesquels on peut citer la complexité structurelle du dispositif, qui implique des étapes de fabrication longues et coûteuses et conduit le plus souvent à des chutes importantes de matière ; la difficulté de mise en oeuvre, nécessitant plusieurs étapes de positionnement et de réglage ; le maintien insuffisant, ou dans une position inappropriée, du support contre le moellon.

La présente invention vise à remédier aux inconvénients mentionnés ci-dessus, en fournissant un dispositif de coffrage simple à fabriquer et à mettre en oeuvre, et permettant de réaliser rapidement un bon positionnement de la planche de coffrage, donc un coffrage de très bonne qualité.

A cet effet, l'invention concerne un dispositif destiné à être placé sur un moellon afin de réaliser un coffrage pour un liant tel que du béton, le dispositif comprenant d'une part un support pour une planche de coffrage, destiné à être placé contre une première face verticale du moellon, et d'autre part des moyens de maintien du support contre le moellon, lesdits moyens de maintien comportant :
- un élément de liaison destiné à reposer sensiblement longitudinalement sur la face supérieure du moellon, ledit élément de liaison étant, à sa première partie extrême, lié au support avec possibilité de déplacement longitudinal, et, à sa deuxième partie extrême, lié à un organe de retenue apte à coopérer avec une deuxième face verticale du moellon, opposée à la première face verticale ;
- et des moyens de blocage temporaire de l'élément de liaison par rapport au support dans la position longitudinale appropriée permettant un serrage du moellon entre le support et l'organe de retenue.

Selon une définition générale de l'invention, le support comprend un profilé en U possédant une paroi de fond et deux ailes latérales qui, en position d'utilisation, s'étendent à l'opposé du moellon tandis que la paroi de fond est disposée sensiblement verticalement et parallèlement à la première face verticale du moellon, ledit profilé comportant :
- trois pattes faisant saillie de la paroi de fond sensiblement longitudinalement et dont le bord libre est prévu pour venir en contact avec la première face verticale du moellon, lesdites trois pattes possédant sensiblement la même dimension longitudinale, ladite dimension longitudinale définissant l'écartement entre la première face verticale du moellon et la paroi de fond du U et correspondant à l'épaisseur de la planche de coffrage destinée à être placée contre la paroi de fond ;
- des moyens de réception et de guidage du déplacement longitudinal de l'élément de liaison, faisant saillie de la paroi de fond sensiblement longitudinalement et formant en outre un moyen d'appui pour la planche de coffrage.

La direction longitudinale correspond à la direction transversale du moellon, perpendiculairement à ses première et deuxième faces verticales.

Ainsi, l'invention fournit un dispositif de coffrage de structure très simple, puisqu'il est obtenu à partir d'un profilé en U sur lequel sont prévus des moyens pouvant être très simplement réalisés, par exemple par des opérations de découpe et pliage.

En pratique, pour la mise en place du dispositif sur le moellon, on introduit l'élément de liaison dans les moyens de réception et de guidage ménagés sur le support, on place l'élément de liaison sur le moellon, avec l'organe de retenue en appui contre la deuxième face verticale du moellon, puis on déplace le support longitudinalement jusqu'à ce qu'il vienne en appui contre la première face verticale du moellon. Il n'y a alors plus qu'à bloquer le déplacement relatif du support et de l'élément de liaison. L'ensemble de ces étapes est très simple et très rapide à réaliser, et cela conduit à un positionnement et un maintien très satisfaisant du dispositif sur le moellon.

L'élément de liaison forme une entretoise qui reste liée au support et à l'organe de retenue au moins pendant la coulée et le durcissement du béton. Après durcissement du béton, et du fait du caractère temporaire des moyens de blocage, on peut désolidariser l'élément de liaison et le support. De cette façon, il est possible de récupérer le support, qui pourra être réutilisé ultérieurement, tandis que l'élément de liaison, restant dans le béton durci, est perdu. Lors d'une étape de finition, l'élément de liaison peut être coupé afin qu'il ne dépasse pas longitudinalement de la première et de la deuxième faces verticales du moellon. On peut également prévoir que cet élément de liaison soit muni d'une zone de plus faible résistance permettant sa rupture, cette zone étant située légèrement en retrait par rapport à la deuxième face verticale du moellon. Ainsi, la rupture au niveau de cette zone (alors que le béton n'est pas complètement durci) permet que l'élément de liaison ne dépasse pas longitudinalement, et même que son extrémité soit en retrait.

Selon une réalisation possible, les moyens de blocage comprennent au moins une saillie ménagée sur l'élément de liaison, apte à coopérer avec une saillie ménagée sur le support afin d'empêcher le déplacement longitudinal intempestif de l'élément de liaison par rapport au support. On peut par exemple prévoir sur l'élément de liaison une pluralité de saillies verticales orientées transversalement, ce qui permet un réglage de la position longitudinale du support en fonction de la distance entre les première et deuxième faces verticales du moellon. De préférence, le déplacement longitudinal relatif du support et de l'élément de liaison reste possible, malgré les saillies, lorsque ce déplacement est souhaité par l'opérateur, et tout moyen approprié peut être prévu à cet effet.

En variante ou en complément, les moyens de blocage peuvent comprendre au moins un orifice ménagé dans l'élément de liaison et au moins un orifice ménagé dans le support, un organe d'assemblage tel qu'un clou ou un coin pouvant être inséré dans les deux orifices placés en correspondance.

Avantageusement, l'élément de liaison se présente sous la forme d'une tige plate comprenant des dents en saillie sur sa face supérieure, les dents possédant une face inclinée formant une rampe et une face droite formant butée et étant aptes à coopérer avec une saillie ménagée sur le support, afin d'empêcher le déplacement longitudinal de l'élément de liaison par rapport au support dans un sens et de l'autoriser dans le sens opposé.

Selon une réalisation possible, le support comporte deux languettes formées par une découpe dans les ailes opposées du U, les languettes étant agencées pour pouvoir être repliées sensiblement à l'horizontale vers l'intérieur du U, l'une au-dessus de l'autre, de part et d'autre de l'élément de liaison.

Dans ce cas, la languette disposée au-dessus de l'élément de liaison peut comporter au moins une nervure en saillie vers le bas et s'étendant transversalement, ladite nervure étant apte à coopérer avec une dent de l'élément de liaison pour bloquer le déplacement longitudinal de cet élément de liaison.

Avantageusement, les languettes peuvent comprendre des moyens d'assemblage mutuel réversibles. Ainsi, on obtient un très bon maintien de l'élément de liaison, qui est pris en sandwich entre les deux languettes assemblées, mais cet élément de liaison peut être libéré lorsque les languettes sont séparées l'une de l'autre.

Par exemple, les moyens de réception et de guidage de l'élément de liaison comprennent une languette découpée dans la paroi de fond du U et repliée sensiblement horizontalement, ladite languette comportant deux rabats latéraux repliés sensiblement à l'horizontale de sorte à former un fourreau.

En variante, on peut prévoir que les moyens de réception et de guidage de l'élément de liaison comprennent une pièce en U rapportée sur le profilé en U, ladite pièce en U comprenant :
- une première branche qui possède une extrémité libre fixée sur la paroi de fond du profilé en U et qui s'étend sensiblement horizontalement dans le même sens que les ailes latérales ;
- une base pourvue d'une première lumière horizontale dans laquelle l'élément de liaison est apte à coulisser ;
- une deuxième branche plus longue que la première, qui s'étend depuis la base sensiblement horizontalement et passe à travers une fente ménagée dans la paroi de fond du profilé en U, ladite fente étant surmontée d'une seconde lumière horizontale qui est située dans l'alignement de la première lumière horizontale et dans laquelle l'élément de liaison est apte à coulisser.

Selon un premier mode de réalisation, l'organe de retenue est réalisé d'une seule pièce avec l'élément de liaison, une zone de moindre résistance étant ménagée à la jonction entre l'organe de retenue et l'élément de liaison. Ainsi, la pièce peut être rompue après durcissement du béton, pour séparer l'organe de retenue et l'élément de liaison qui reste pris dans le béton. De préférence, pour simplifier les opérations de finition, la zone de moindre résistance est située sensiblement au niveau de l'arête correspondante du moellon.

Selon un deuxième mode de réalisation, l'organe de retenue est une pièce distincte de l'élément de liaison, qui comporte des moyens permettant le déplacement longitudinal de l'élément de liaison et des moyens de blocage temporaire de l'élément de liaison par rapport à l'organe de retenue dans la position longitudinale appropriée.

Selon l'invention, le profilé en U comporte trois pattes faisant saillie de la paroi de fond sensiblement longitudinalement et dont le bord libre est prévu pour venir en contact avec la première face verticale du moellon, lesdites trois pattes possédant sensiblement la même dimension longitudinale.

L'une des pattes peut être formée par les moyens de réception et de guidage du déplacement longitudinal de l'élément de liaison. Selon une autre réalisation possible, une patte distincte peut être prévue.

Le profilé en U peut en outre comporter une fente sensiblement horizontale pratiquée dans sa paroi de fond, à proximité d'une extrémité de ladite paroi de fond, dans laquelle l'élément de liaison est apte à coulisser. Ceci permet une disposition inversée du support, pour la réalisation de coffrages sous un plafond.

Enfin, selon un autre aspect, l'invention vise un ensemble comprenant un dispositif tel que précédemment décrit et un profilé additionnel, ledit profilé additionnel ayant une forme de U possédant une paroi de fond et deux ailes latérales, et comprenant en outre deux pattes faisant saillie de la paroi de fond à l'opposé et dans le prolongement des ailes latérales, ledit profilé additionnel étant apte à être inséré et fixé de façon amovible dans le profilé en U du support, respectivement en partie haute de celui-ci dans un premier sens ou en partie basse de celui-ci dans un deuxième sens, de façon à permettre la réalisation d'un coffrage de plus grande hauteur.

On décrit à présent, à titre d'exemples non limitatifs, plusieurs modes de réalisation possibles de l'invention, en référence aux figures annexées :
La figure 1 est une vue en perspective d'un support appartenant au dispositif de coffrage selon un premier mode de réalisation de l'invention ;
La figure 2 est une vue en perspective d'un premier mode de réalisation d'un organe de retenue appartenant au dispositif de coffrage ;
La figure 3 est une vue latérale d'un élément de liaison appartenant au dispositif de coffrage ;
La figure 4 est une vue en perspective du dispositif de coffrage comportant les pièces des figures 1 à 3, monté sur un moellon ;
La figure 5 est une vue latérale schématique du montage de l'élément de liaison de la figure 4 dans le support et l'organe de retenue ;
La figure 6 est une vue latérale d'un deuxième mode de réalisation d'un organe de retenue, placé sur un moellon ;
La figure 7 est une vue en perspective d'un coin servant de moyen de blocage ;
La figure 8 est une vue en perspective d'un support appartenant au dispositif de coffrage selon un deuxième mode de réalisation de l'invention ;
La figure 9 est une vue en perspective du dispositif de coffrage comportant le support de la figure 8, monté sur un moellon ;
La figure 10 est une vue en perspective d'un profilé additionnel pouvant être associé au support ; et
La figure 11 est une vue en perspective d'un ensemble de coffrage comprenant le support de la figure 8 et deux profilés additionnels comme celui illustré sur la figure 10.

Comme illustré sur la figure 4, un dispositif de coffrage 1 selon l'invention est destiné à être monté sur un moellon 2 comprenant une première et une deuxième faces verticales 3, 4 opposées et une face supérieure 5 horizontale.

On définit la direction longitudinale D1 comme la direction perpendiculaire aux faces verticales 3, 4 du moellon 2 et la direction transversale D2 comme la direction horizontale parallèle aux faces verticales 3. La direction verticale est notée D3. Dans la suite de la description des figures 1 à 7, les différentes pièces constitutives du dispositif de coffrage 1 seront décrites dans la position qu'elles occupent lors de leur utilisation pour la réalisation du coffrage comme illustré sur la figure 4.

Le dispositif de coffrage 1 comprend un support 6, un élément de liaison 7 et un organe de retenue 8 qui vont maintenant être décrits.

Le support 6, illustré sur la figure 1, est constitué d'un profilé métallique en U, comprenant une paroi de fond 9 et deux ailes latérales 10, 11. En position d'utilisation, le support est sensiblement vertical, les ailes 10, 11 s'étendant à l'opposé du moellon 2.

Dans la paroi de fond 9 sont réalisées plusieurs découpes qui, après repli des parties ainsi obtenues, forment des éléments en saillie.

Ainsi, on a tout d'abord deux pattes latérales 12, 13 sensiblement parallèles aux ailes 10, 11, situées chacune sensiblement dans le même plan que l'aile 10, 11 correspondante, et faisant saillie à l'opposé des ailes 10, 11, en direction du moellon 2. Ces pattes latérales 12, 13 sont sensiblement rectangulaires et identiques. Elles sont obtenues à partir de deux lignes horizontales de découpe 14, 15 et d'une ligne verticale médiane de découpe qui forme les bords libres 16 des pattes 12, 13, après repli des pattes 12, 13 de 90° latéralement vers l'extérieur. Ces bords libres 16 vont venir en appui contre la première face verticale 3 du moellon 2, et la dimension longitudinale L des pattes 12, 13 correspond donc à l'écartement entre la paroi de fond 9 du support 6 et ladite face verticale 3 du moellon 2.

En outre, dans la paroi de fond 9 et au-dessus des pattes 12, 13 est réalisée une découpe 30 qui forme une languette 18, après repli à 90° vers le haut et à l'opposé des ailes 10, 11, autour d'une ligne de pliage 17 horizontale. Cette languette 18 est sensiblement horizontale et en saillie selon D1 dans le même sens que les pattes 12, 13. La languette 18 comporte une portion sensiblement rectangulaire et horizontale 19 et deux rabats latéraux 20, repliés sensiblement à l'horizontale sous la portion 19, formant ainsi un fourreau qui sert de moyen de réception de l'élément de liaison 7 et de guidage de son déplacement selon D1, comme on le verra plus loin. La languette peut également être pourvue d'un trou 21 traversant d'axe vertical. La dimension longitudinale de la languette 18 est sensiblement égale à la dimension longitudinale L des pattes 12, 13.

De plus, dans chacune des ailes 10, 11 du support 6 est réalisée une découpe 22 qui, après repli des parties ainsi obtenues, forme un moyen de maintien et/ou de blocage de l'élément de liaison 7.

Chaque découpe 22 permet de former une languette 23 sensiblement rectangulaire, liée à l'aile 10, 11 correspondante par une extrémité formant une ligne de pliage 24 sensiblement horizontale. Dans l'exemple de réalisation représenté, la languette 23 comprend d'une part une oreille 25 à son extrémité libre, et d'autre part une lumière 26 à proximité de la ligne de pliage 24.

Les lignes de pliage 24 sont ménagées sensiblement à la même hauteur sur les ailes 10, 11, mais les découpes 22 sont réalisées l'une vers le haut et l'autre vers le bas. Ainsi, l'aile 10 comporte une languette 23 qui peut être rabattue à l'horizontale, vers l'intérieur du U, par un pliage de 90° vers le bas, tandis que l'aile 11 comporte une languette 23 qui peut être rabattue à l'horizontale, vers l'intérieur du U, par un pliage de 90° vers le haut. Lorsque les deux languettes 23 sont à l'horizontale, l'une au-dessus de l'autre, elles peuvent être assemblées l'une à l'autre par engagement de l'oreille 25 d'une languette 23 dans la lumière 26 de l'autre languette 23. Cet assemblage n'est pas définitif, et les languettes 23 pourront être ultérieurement séparées. De préférence, lorsqu'elles sont à l'horizontale, les languettes 23 s'étendent pratiquement d'une aile 10, 11 à l'autre.

En outre, comme illustré sur la figure 5, la languette 23 qui sera située au-dessus de l'autre languette comporte, sur sa face inférieure 27, une ou plusieurs nervures 28 en saillie vers le bas et orientées transversalement (selon D2). Cette nervure peut être obtenue par une déformation localisée de la matière (roulage, action d'une presse, etc.).

On décrit à présent l'élément de liaison 7 en référence à la figure 3.

L'élément de liaison 7 se présente sous la forme d'une tige plate, ce qui permet d'obtenir un très bon appui sur la face supérieure 5 horizontale du moellon 2. Dans la réalisation représentée, on a sur la face supérieure de l'élément de liaison 7 des dents 29 en saillie vers le haut. Toutefois la présence de dents n'est pas indispensable, d'autres moyens de blocage pouvant être envisagés.

Chaque dent 29 possède une face inclinée formant une rampe 31 et une face droite 32, verticale, formant butée. L'élément de liaison 7 comporte de plus une pluralité d'orifices 42 d'axe vertical.

Avantageusement, l'élément de liaison 7 peut être réalisé en un matériau appartenant au groupe comprenant : l'acier inoxydable, le laiton, l'aluminium, les composites, les bicomposants acier et composite. On évite ainsi les problèmes de corrosion rencontrés dans l'art antérieur et, dans le cas de l'utilisation au moins partiellement d'un composite, on supprime les ponts thermiques.

La figure 2 illustre un premier mode de réalisation d'un organe de retenue 8, qui est ici une pièce distincte de l'élément de liaison 7.

Dans la réalisation représentée, l'organe de retenue 8 est formé d'un profilé en U, placé verticalement lors de son utilisation, ce profilé comportant d'une part une paroi de fond 33 destinée à venir en appui contre la deuxième face verticale 4 du moellon 2 et d'autre part deux ailes latérales 34, 35 s'étendant à l'opposé de ladite face verticale 4. Par découpe dans la paroi de fond 33 et repli à l'horizontale, à 90°, dans le sens des ailes latérales 34, 35, on réalise une patte 36 munie de rabats latéraux 37 repliés sensiblement à l'horizontale par-dessus. On obtient ainsi un fourreau dans lequel l'élément de liaison 7 peut être déplacé longitudinalement, le fourreau guidant ce déplacement. De plus, un trou 38 traversant d'axe vertical, formant un moyen de blocage temporaire de l'élément de liaison 7, est ménagé dans la patte 36. D'autres moyens de blocage peuvent être envisagés.

Il est à noter que la paroi de fond 33 comporte une encoche 39 au niveau de la découpe formant la patte 36. De la sorte, les rabats 37 repliés se trouvent sensiblement dans le même plan que le bord supérieur 40 de la paroi de fond 33, sans dépasser au-dessus.

On décrit à présent la mise en oeuvre du dispositif de coffrage 1.

L'élément de liaison 7 est inséré dans la languette 18 du support 6, puis les languettes 23 sont repliées à l'horizontale, au-dessus et en-dessous de l'élément de liaison 7, et assemblées l'une à l'autre par engagement des oreilles 25 dans les lumières 26, de part et d'autre (selon D2) de l'élément de liaison 7.

Cet ensemble est associé à l'organe de retenue 8, par insertion de l'élément de liaison 7 dans la patte 36 et introduction d'un clou 41 dans le trou 38 placé en correspondance d'un orifice 42 de l'élément de liaison 7.

Ensuite, on place l'élément de liaison 7 en appui sur la face supérieure 5 horizontale du moellon 2, avec l'organe de retenue 8 en appui contre la deuxième face verticale 4 du moellon 2.

Puis le support 6 est rapproché du moellon jusqu'à ce qu'il vienne en appui serré contre la première face verticale 3 du moellon 2. Ce mouvement est possible car les saillies 28 de la languette 23 se déplacent le long des rampes 31 des dents 29 de l'élément de liaison 7.

En position montée (figure 4), le moellon 2 est serré entre, d'une part, la paroi de fond 33 de l'organe de retenue 8 et, d'autre part, le bord libre 16 des pattes latérales 12, 13 du support 6 et les rabats latéraux 20 de la languette 18. On a donc un appui en trois points du support 6 contre la première face verticale 3 du moellon 2, qui garantit le bon positionnement du support 6 par rapport au moellon 2.

L'élément de liaison 7 est bloqué par rapport à l'organe de retenue 8 grâce au clou 41. De plus, il est bloqué par rapport au support 6 par la coopération entre la face verticale 32 des dents 29 de l'élément de liaison 7 et les saillies 28 de la languette 23 qui empêchent l'éloignement du support 6 par rapport au moellon 2 (voir figure 5). Il est possible de prévoir des moyens de blocage supplémentaires de l'élément de liaison 7 par rapport au support 6. A cet effet, on peut introduire un clou dans le trou 21 de la languette 18, placé en correspondance d'un orifice 42 de l'élément de liaison 7.

Eventuellement, une rehausse peut être fixée sur le support 6. Puis une planche de coffrage (non représentée) est placée en appui sur la languette 18, contre la paroi de fond 9 du support 6, en étant fixée, par exemple par des clous insérés dans des trous 46 ménagés dans la paroi de fond 9. L'épaisseur de la planche correspond à la distance L, pour que la planche soit placée dans la continuité de la première face verticale 3 du moellon 2. On peut alors procéder à la coulée du béton.

Lorsque le béton a durci, on retire la planche de coffrage ainsi que les clous de blocage, et on sépare les languettes 23 du support 6. On peut ainsi dégager par coulissement par rapport à l'élément de liaison 7 d'une part le support 6 et d'autre part l'organe de retenue 8, qui pourront donc être réutilisés. L'élément de liaison 7 reste pris dans le béton et doit être coupé. La découpe peut être faite à l'aide d'un outil (scie) ou à la main si l'élément de liaison 7 comporte une zone de moindre résistance (existant naturellement entre deux dents 29 ou spécifiquement prévue).

La figure 6 illustre un deuxième mode de réalisation de l'élément de liaison 7. Celui-ci est réalisé d'une seule pièce avec l'organe de retenue 8 qui se présente par exemple sous la forme d'une tige courbée en S permettant l'appui sur la deuxième face verticale 4 du moellon 2. Une zone de moindre résistance 43 est ménagée à la jonction entre l'organe de retenue 8 et l'élément de liaison 7. Pour le reste, le dispositif de coffrage 1 est inchangé.

Après durcissement du béton, on peut là encore récupérer le support 6 en le faisant coulisser par rapport à l'élément de liaison 7. Par contre l'organe de retenue 8, formant une seule pièce avec l'élément de liaison 7, ne pourra pas être réutilisé. Par simple rupture au niveau de la zone de moindre résistance 43, on peut séparer l'élément de liaison 7 et l'organe de retenue 8 afin qu'aucun élément ne dépasse du moellon 2. A cet effet, il est possible de faire levier avec un outil, tel qu'un tournevis, introduit dans l'espace 44 prévu entre la partie inférieure de l'organe de retenue 8 et le moellon 2. Une autre zone de moindre résistance 47 peut également être prévue au droit de la première face verticale 3 du moellon 2.

A la place d'un clou, on peut utiliser un coin 45, comme illustré sur la figure 7, qui vient se placer dans un orifice de section correspondante rectangulaire ou carrée, ménagé dans l'élément de liaison 7 et la languette 18 et/ou la patte 36.

Un autre mode de réalisation du support 6 est illustré sur la figure 8, ce support ayant la même orientation que celui illustré sur la figure 1.

Ce support 6 est constitué d'un profilé en U possédant généralement la même structure que le support de la figure 1, à savoir une paroi de fond 9 et deux ailes latérales 10, 11, et qui présente les différences suivantes.

Tout d'abord, les deux pattes latérales 12, 13 sont obtenues à partir de deux lignes horizontales de découpe 14, 15 et de deux lignes verticales de découpe distinctes 50, 51 qui forment les bords libres 16 de ces pattes 12, 13, après repli. Ainsi, pour un même support 6, possédant une paroi de fond 9 de largeur (selon D2) donnée 2L, on peut obtenir des pattes 12, 13 ayant une longueur maximale de L (cas de la figure 1) ou une longueur L' inférieure à L. On peut ainsi avoir une gamme de supports 6 pouvant s'adapter à différentes épaisseurs de planches de coffrage.

De plus, les ailes 10, 11 du support 6 ne comportent pas de découpes, et on ne retrouve donc pas les languettes 23.

En outre, on n'a pas de languette 18. Dans ce mode de réalisation, les moyens de réception et de guidage de l'élément de liaison 7 comprennent une pièce en U 52 distincte du profilé en U et rapportée sur celui-ci. Cette pièce en U 52 comprend deux branches 53, 54 sensiblement horizontales et une base 55 arrondie. La première branche 53 possède une extrémité libre 56 fixée sur la paroi de fond 9 du profilé en U, par exemple par soudage, et s'étend jusqu'à la base 55 dans le même sens que les ailes latérales 10, 11 du profilé en U. La deuxième branche 54 est plus longue (dimension selon D1) que la première ; elle s'étend depuis la base 55 en direction du moellon 2 et passe à travers une fente 56 ménagée dans la paroi de fond 9 du profilé en U. L'extrémité libre 57 de la deuxième branche 54 est située en retrait par rapport aux bords libres 16 des pattes 12, 13, c'est-à-dire que la deuxième branche 54 ne sera pas en contact avec le moellon en position montée.

En outre, on a une première lumière horizontale 58 ménagée dans la base 55 et une seconde lumière horizontale 59 ménagée dans la paroi de fond 9, au-dessus de la fente 56 et formant une ouverture unique avec elle. Les deux lumières 58, 59 sont situées dans l'alignement l'une de l'autre selon D1 et sont destinées à recevoir l'élément de liaison 7 et à guider son coulissement.

Les branches 53, 54 de la pièce en U 52 possède des orifices 60 en correspondance destinés à recevoir un clou (par exemple) pour le blocage de l'élément de liaison 7.

Par ailleurs, dans la paroi de fond 9 et au-dessous des pattes 12, 13 est réalisée une découpe 61 qui forme une patte 62, après repli à 90° vers le bas et à l'opposé des ailes 10, 11, autour d'une ligne de pliage 63 horizontale. Cette patte 62 est sensiblement horizontale et en saillie selon D1 dans le même sens que les pattes 12, 13 ; elle possède une dimension longitudinale sensiblement égale à la dimension longitudinale L' des pattes 12, 13, et forme ainsi un troisième appui contre le moellon 2, en position montée. Il est possible de prévoir que la dimension longitudinale de la patte 62 soit de 1 à 2 mm plus grande que L'. Ceci permet d'assurer la verticalité du support 6 après la poussée du béton qui s'exerce sur la planche de coffrage et tend à faire légèrement basculer le support 6.

Le profilé en U 6 comporte en outre une fente 64 sensiblement horizontale pratiquée dans sa paroi de fond 9, sous la ligne de pliage 63 et à proximité d'une extrémité de ladite paroi de fond 9. Le rôle de cette fente 64 sera expliqué plus loin.

Enfin, le profilé en U 6 comporte des orifices 65 ménagés dans les ailes 10, 11, en vis-à-vis, pour permettre la fixation d'une rehausse, comme on le verra plus loin.

Le support 6 qui vient d'être décrit peut être utilisé dans la position qu'il occupe sur la figure 8, de façon similaire à la disposition illustrée sur la figure 4. Dans cette position d'utilisation, les pattes 12, 13, 62 sont en appui contre la première face verticale 3 du moellon 2. L'élément de liaison 7 est inséré dans les lumières 58, 59, et se situe donc au-dessus de la deuxième branche 54 de la pièce en U 52. La planche de coffrage repose donc directement sur l'élément de liaison 7. L'avantage correspondant est qu'on n'a pas de surépaisseur de matière entre cet élément de liaison 7 et la planche.

Ce support 6 peut également être utilisé en position « retournée », comme illustré sur la figure 9, en particulier lorsqu'il s'agit de réaliser un coffrage sous un plafond. Dans cette configuration, l'élément de liaison n'est pas inséré dans les lumières 58, 59 mais dans la fente 64. Cet élément de liaison est avantageusement pourvue d'une partie extrême coudée qui sert d'organe de retenue 8. Le support 6 est toujours en contact avec le moellon 2 par les extrémités libres des pattes 12, 13, 62.

Sur la figure 10 est représenté un profilé additionnel 66 qui a une forme de U possédant une paroi de fond 67 et deux ailes latérales 68, 69. Le profilé additionnel 66 comprend en outre deux pattes 70, 71 faisant saillie de la paroi de fond 67 à l'opposé et dans le prolongement des ailes latérales 68, 69, à une extrémité de la paroi de fond 67. En outre, la paroi de fond 67 de ce profilé additionnel 66 comporte des trous 72 pour la fixation, par exemple par des clous, d'une planche de coffrage. Et les ailes latérales 68, 69 comportent des orifices 73, en vis-à-vis.

Le profilé additionnel 66 joue un rôle de rehausse, comme on le voit sur la figure 11. Ses dimensions sont telles qu'il peut être inséré dans le profilé en U formant le support 6.

On a d'une part un premier profilé additionnel 66 monté au-dessus de la pièce en U 52 dans un premier sens, avec les pattes 70, 71 dirigées dans le même sens que les ailes 10, 11, la paroi de fond 67 du profilé additionnel 66 étant ainsi à distance de la paroi de fond 9 du support 6. On a d'autre part un second profilé additionnel 66 - identique - monté au-dessous des pattes 12, 13 dans un deuxième sens, avec les pattes 70, 71 dirigées dans le même sens que les pattes 12, 13, la paroi de fond 67 du profilé additionnel 66 étant ainsi contre la paroi de fond 9 du support 6.

Les profilés additionnels 66 sont fixés au support 6 de façon amovible au moyen d'organes tels que des clavettes (non représentés) insérés transversalement dans les orifices 65, 73 placés en correspondance.

Avec l'ensemble illustré sur la figure 11, on peut réaliser des coffrages de plus grande hauteur (grâce au premier profilé additionnel 66) tout en assurant le maintien contre le moellon 2 et la reprise d'effort (grâce au deuxième profilé additionnel 66).

Il va de soi que l'invention n'est pas limitée aux modes de réalisation décrits ci-dessus à titre d'exemples mais qu'elle en embrasse au contraire toutes les variantes de réalisation.

## Revendications

1. Dispositif destiné à être placé sur un moellon (2) afin de réaliser un coffrage pour un liant tel que du béton, le dispositif (1) comprenant d'une part un support (6) pour une planche de coffrage, destiné à être placé contre une première face verticale (3) du moellon, et d'autre part des moyens de maintien du support (6) contre le moellon, lesdits moyens de maintien comportant :
- un élément de liaison (7) destiné à reposer sensiblement longitudinalement sur la face supérieure (5) du moellon, ledit élément de liaison (7) étant, à sa première partie extrême, lié au support (6) avec possibilité de déplacement longitudinal, et, à sa deuxième partie extrême, lié à un organe de retenue (8) apte à coopérer avec une deuxième face verticale (4) du moellon, opposée à la première face verticale (3) ;
- et des moyens de blocage (28, 29, 21, 42) temporaire de l'élément de liaison (7) par rapport au support (6) dans la position longitudinale appropriée permettant un serrage du moellon (2) entre le support (6) et l'organe de retenue (8) ;
**caractérisé en ce que** le support (6) comprend un profilé en U possédant une paroi de fond (9) et deux ailes latérales (10, 11) qui, en position d'utilisation, s'étendent à l'opposé du moellon tandis que la paroi de fond (9) est disposée sensiblement verticalement et parallèlement à la première face verticale (3) du moellon, ledit profilé comportant :
- trois pattes (12, 13, 18, 62) faisant saillie de la paroi de fond (9) sensiblement longitudinalement et dont le bord libre (16) est prévu pour venir en contact avec la première face verticale (3) du moellon, lesdites trois pattes possédant sensiblement la même dimension longitudinale (L, L'), ladite dimension longitudinale (L, L') définissant l'écartement entre la première face verticale (3) du moellon (2) et la paroi de fond (9) du U et correspondant à l'épaisseur de la planche de coffrage destinée à être placée contre la paroi de fond (9) ;
- des moyens (18, 19, 20) de réception et de guidage du déplacement longitudinal de l'élément de liaison (7), faisant saillie de la paroi de fond (9) sensiblement longitudinalement et formant en outre un moyen d'appui pour la planche de coffrage.

2. Dispositif selon la revendication 1, **caractérisé en ce que** les moyens de blocage comprennent au moins une saillie (29) ménagée sur l'élément de liaison (7), apte à coopérer avec une saillie (28) ménagée sur le support (6) afin d'empêcher le déplacement longitudinal intempestif de l'élément de liaison (7) par rapport au support (6).

3. Dispositif selon la revendication 1 ou 2, **caractérisé en ce que** les moyens de blocage comprennent au moins un orifice (42) ménagé dans l'élément de liaison (7) et au moins un orifice (21) ménagé dans le support (6), un organe d'assemblage tel qu'un clou (41) ou un coin (45) pouvant être inséré dans les deux orifices placés en correspondance.

4. Dispositif selon l'une des revendications 1 à 3, **caractérisé en ce que** l'élément de liaison (7) se présente sous la forme d'une tige plate comprenant des dents (29) en saillie sur sa face supérieure, les dents possédant une face inclinée formant une rampe (31) et une face droite formant butée (32) et étant aptes à coopérer avec une saillie (28) ménagée sur le support (6), afin d'empêcher le déplacement longitudinal de l'élément de liaison (7) par rapport au support (6) dans un sens et de l'autoriser dans le sens opposé.

5. Dispositif selon l'une des revendications 1 à 4, **caractérisé en ce que** le support (6) comporte deux languettes (23) formées par une découpe dans les ailes opposées du U, les languettes (23) étant agencées pour pouvoir être repliées sensiblement à l'horizontale vers l'intérieur du U, l'une au-dessus de l'autre, de part et d'autre de l'élément de liaison (7).

6. Dispositif selon la revendication 5, **caractérisé en ce que** la languette (23) disposée au-dessus de l'élément de liaison (7) comporte au moins une nervure (28) en saillie vers le bas et s'étendant transversalement, ladite nervure (28) étant apte à coopérer avec une dent (29) de l'élément de liaison (7) pour bloquer le déplacement longitudinal de cet élément de liaison (7).

7. Dispositif selon la revendication 5 ou 6, **caractérisé en ce que** les languettes (23) comprennent des moyens d'assemblage mutuel réversibles (25, 26).

8. Dispositif selon l'une des revendications 1 à 7, **caractérisé en ce que** les moyens de réception et de guidage de l'élément de liaison (7) comprennent une languette (18) découpée dans la paroi de fond (9) du U et repliée sensiblement horizontalement, ladite languette (18) comportant deux rabats latéraux (20) repliés sensiblement à l'horizontale de sorte à former un fourreau.

9. Dispositif selon l'une des revendications 1 à 7, **caractérisé en ce que** les moyens de réception et de guidage de l'élément de liaison (7) comprennent une pièce en U (52) rapportée sur le profilé en U, ladite pièce en U (52) comprenant :
- une première branche (53) qui possède une extrémité libre (56) fixée sur la paroi de fond (9) du profilé en U et qui s'étend sensiblement horizontalement dans le même sens que les ailes latérales (10, 11) ;
- une base (55) pourvue d'une première lumière horizontale (58) dans laquelle l'élément de liaison (7) est apte à coulisser ;
- une deuxième branche (54) plus longue que la première, qui s'étend depuis la base (55) sensiblement horizontalement et passe à travers une fente (56) ménagée dans la paroi de fond (9) du profilé en U, ladite fente (56) étant surmontée d'une seconde lumière horizontale (59) qui est située dans l'alignement de la première lumière horizontale (58) et dans laquelle l'élément de liaison (7) est apte à coulisser.

10. Dispositif selon l'une des revendications 1 à 9, **caractérisé en ce que** l'organe de retenue (8) est réalisé d'une seule pièce avec l'élément de liaison (7), une zone de moindre résistance (43) étant ménagée à la jonction entre l'organe de retenue (8) et l'élément de liaison (7).

11. Dispositif selon l'une des revendications 1 à 9, **caractérisé en ce que** l'organe de retenue (8) est une pièce distincte de l'élément de liaison (7), qui comporte des moyens (36) permettant le déplacement longitudinal de l'élément de liaison (7) et des moyens de blocage (38) temporaire de l'élément de liaison (7) par rapport à l'organe de retenue (8) dans la position longitudinale appropriée.

12. Dispositif selon l'une des revendications 1 à 10, **caractérisé en ce que** l'élément de liaison (7) est réalisé en un matériau appartenant au groupe comprenant : l'acier inoxydable, le laiton, l'aluminium, les composites, les bicomposants acier et composite.

13. Dispositif selon l'une des revendications 1 à 12, **caractérisé en ce que** le profilé en U (6) comporte en outre une fente (64) sensiblement horizontale pratiquée dans sa paroi de fond (9), à proximité d'une extrémité de ladite paroi de fond (9), dans laquelle l'élément de liaison (7) est apte à coulisser.

14. Ensemble de coffrage **caractérisé en ce qu'**il comprend un dispositif (1) selon l'une des revendications précédentes et un profilé additionnel (66), ledit profilé additionnel ayant une forme de U possédant une paroi de fond (67) et deux ailes latérales (68, 69), et comprenant en outre deux pattes (70, 71) faisant saillie de la paroi de fond (67) à l'opposé et dans le prolongement des ailes latérales (68, 69), ledit profilé additionnel (66) étant apte à être inséré et fixé de façon amovible dans le profilé en U du support (6), respectivement en partie haute de celui-ci dans un premier sens ou en partie basse de celui-ci dans un deuxième sens, de façon à permettre la réalisation d'un coffrage de plus grande hauteur.

## Claims

1. A device intended to be placed on an ashlar (2) so as to produce a formwork for a binder such as concrete, the device (1) on the one hand comprising a support (6) for a plank lining, intended to be placed against a first vertical surface (3) of the ashlar, and on the other hand means for maintaining the support (6) against the ashlar, said maintenance means including:
- a connecting element (7) intended to rest substantially longitudinally on the upper surface (5) of the ashlar, said connecting element (7) being, in its first end portion, connected to the support (6) with the possibility of longitudinal movement, and, at its second end portion, connected to a retaining member (8) capable of cooperating with a second vertical surface (4) of the ashlar, opposite the first vertical surface (3); and
- means (28, 29, 21, 42) for temporarily blocking the connecting element (7) relative to the support (6) in the appropriate longitudinal direction making it possible to grip the ashlar (2) between the support (6) and the retaining member (8);
**characterized in that** the support (6) comprises a U-shaped profile having a bottom wall (9) and two side wings (10, 11) which, in the in-use position, extend opposite the ashlar while the bottom wall (9) is positioned substantially vertically and parallel to the first vertical surface (3) of the ashlar, said profile having:
- three lugs (12, 13, 18, 62) protruding from the bottom wall (9) substantially longitudinally and whereof the free edge (16) is provided to come into contact with the first vertical surface (3) of the ashlar, said three lugs having substantially the same longitudinal dimension (L, L'), said longitudinal dimension (L, L') defining the spacing between the first vertical surface (3) of the ashlar (2) and the bottom wall (9) of the U and corresponding to the thickness of the plank lining intended to be placed against the bottom wall (9);
- means (18, 19, 20) for receiving and guiding the longitudinal movement of the connecting element (7), protruding from the bottom wall (9) substantially longitudinally and also forming a bearing means for the plank lining.

2. The device according to claim 1, **characterized in that** the blocking means comprise at least one protrusion (29) formed on the connecting element (7), capable of cooperating with a protrusion (28) formed on the support (6) so as to prevent untimely longitudinal movement of the connecting element (7) relative to the support (6).

3. The device according to claim 1 or 2, **characterized in that** the blocking means comprise at least one opening (42) formed in the connecting element (7) and at least one opening (21) formed in the support (6), an assembly member such as a nail (41) or a chock (45) that can be inserted into the two openings placed in connection.

4. The device according to one of claims 1 to 3, **characterized in that** the connecting element (7) assumes the form of a flat rod comprising teeth (29) protruding on its upper surface, the teeth having an inclined surface forming a ramp (31) and a straight surface forming a stop (32) and capable of cooperating with a protrusion (28) formed on the support (6), so as to prevent the longitudinal movement of the connecting element (7) relative to the support (6) in one direction and allow it in the opposite direction.

5. The device according to one of claims 1 to 4, **characterized in that** the support (6) includes two tabs (23) formed by a cutout in the opposite wings of the U, the tabs (23) being arranged to be able to be folded substantially at the horizontal toward the inside of the U, one above the other, on either side of the connecting element (7).

6. The device according to claims 4 and 5, **characterized in that** the tab (23) positioned above the connecting element (7) includes at least one rib (28) protruding downwardly and extending transversely, said rib (28) being able to cooperate with a tooth (29) of the connecting element (7) to block the longitudinal movement of said connecting element (7).

7. The device according to claim 5 or 6, **characterized in that** the tabs (23) comprise reversible mutual assembly means (25, 26).

8. The device according to one of claims 1 to 7, **characterized in that** the means for receiving and guiding the connecting element (7) comprise a tab (18) cut into the bottom wall (9) of the U and folded substantially horizontally, said tab (18) including two side flaps (20) folded substantially at the horizontal so as to form a sheath.

9. The device according to one of claims 1 to 7, **characterized in that** the means for receiving and guiding the connecting element (7) comprise a U-shaped piece (52) attached on the U-shaped profile, said U-shaped piece (52) comprising:
- a first branch (53) that has a free end (56) fastened on the bottom wall (9) of the U-shaped profile and which extends substantially horizontally in the same direction as the side wings (10, 11);
- a base (55) provided with a first horizontal lumen (58) in which the connecting element (7) can slide;
- a second branch (54) longer than the first, which extends from the base (55) substantially horizontally and passes through a slit (56) formed in the bottom wall (9) of the U-shaped profile, said slit (56) being topped by a second horizontal lumen (59) that is aligned with the first horizontal lumen (58) and in which the connecting element (7) can slide.

10. The device according to one of claims 1 to 9, **characterized in that** the retaining member (8) is made in a single piece with the connecting element (7), an area of lower resistance (43) being formed at the junction between the retaining member (8) and the connecting element (7).

11. The device according to one of claims 1 to 9, **characterized in that** the retaining member (8) is a separate piece from the connecting element (7), which comprises means (36) allowing the longitudinal movement of the connecting element (7) and means (38) for temporarily blocking the connecting element (7) relative to the retaining member (8) in the appropriate longitudinal direction.

12. The device according to one of claims 1 to 10, **characterized in that** the connecting element (7) is made from a material belonging to the group made up of: stainless steel, brass, aluminum, composites, steel and composite dual components.

13. The device according to one of claims 1 to 12, **characterized in that** the U-shaped profile (6) also includes a substantially horizontal slit (64) formed in the bottom wall (9) thereof, near one end of the said bottom wall (9), in which the connecting element (7) can slide.

14. A formwork assembly, **characterized in that** it comprises a device (1) according to one of the preceding claims and an additional profile (66), said additional profile being in the shape of a U having a bottom wall (67) and two side wings (68, 69), and also comprising two lugs (70, 71) protruding from the bottom wall (67) opposite and in the extension of the side wings (68, 69), said additional profile (66) being capable of being inserted and fastened removably in the U-shaped profile of the support (6), respectively in the upper portion thereof in a first direction or in the lower portion thereof in a second direction, so as to make it possible to produce a higher formwork.

## Patentansprüche

1. Vorrichtung, die dazu bestimmt ist, auf einem Baustein (2) platziert zu sein, um eine Verschalung für ein Bindemittel wie Beton herzustellen, wobei die Vorrichtung (1) einerseits eine Stütze (6) für ein Verschalungsbrett umfasst, die dazu bestimmt ist, gegen eine erste vertikale Seite (3) des Bausteins platziert zu sein, und andererseits Haltemittel der Stütze (6) gegen den Baustein, wobei die Haltemittel aufweisen:
- ein Verbindungselement (7), das dazu bestimmt ist, etwa längs auf der Oberseite (5) des Bausteins aufzuliegen, wobei das Verbindungselement (7) mit seinem ersten Endabschnitt mit der Stütze (6) verbunden ist mit der Möglichkeit einer Längsverlagerung und mit seinem zweiten Endabschnitt mit einem Rückhalteorgan (8) verbunden ist, das imstande ist, mit einer zweiten vertikalen Seite (4) des Bausteins zusammenzuarbeiten, die der ersten vertikalen Seite (3) gegenübersteht,
- und befristete Blockiermittel (28, 29, 21, 42) des Verbindungselements (7) im Verhältnis zur Stütze (6) in der geeigneten Längsposition, die ein Festklemmen des Bausteins (2) zwischen der Stütze (6) und dem Rückhalteorgan (8) erlaubt,
**dadurch gekennzeichnet, dass** die Stütze (6) ein U-Profil umfasst, das eine Bodenwand (9) und zwei seitliche Flügel (10, 11) besitzt, die sich in Benutzungsstellung gegenüber dem Baustein erstrecken, wogegen die Bodenwand (9) etwa vertikal und parallel zur ersten vertikalen Seite (3) des Bausteins angeordnet ist, wobei das Profil aufweist:
- drei Laschen (12, 13, 18, 62), die etwa längs aus der Bodenwand (9) hervorragen und deren freier Rand (16) vorgesehen ist, um mit der ersten vertikalen Seite (3) des Bausteins in Kontakt zu kommen, wobei die drei Laschen etwa dasselbe Längsmaß (L. L') haben, wobei das Längsmaß (L, L') den Abstand zwischen der ersten vertikalen Seite (3) des Bausteins (2) und der Bodenwand (9) des U definiert und der Dicke des Verschalungsbretts entspricht, das dazu bestimmt ist, gegen die Bodenwand (9) platziert zu sein,
- Aufnahme- und Führungsmittel (18, 19, 20) der Längsverlagerung des Verbindungselements (7), die etwa längs aus der Bodenwand (9) hervorragen und weiterhin ein Abstützmittel für das Verschalungsbrett bilden.

2. Vorrichtung nach Anspruch 1, **dadurch gekennzeichnet, dass** die Blockiermittel mindestens einen Vorsprung (29) umfassen, der auf dem Verbindungselement (7) ausgebildet ist, der imstande ist, mit einem Vorsprung (28) zusammenzuarbeiten, der auf der Stütze (6) ausgebildet ist, um die unpassende Längsverlagerung des Verbindungselements (7) im Verhältnis zur Stütze (6) zu verhindern.

3. Vorrichtung nach Anspruch 1 oder 2, **dadurch gekennzeichnet, dass** die Blockiermittel mindestens eine Öffnung (42), die im Verbindungselement (7) ausgebildet ist und mindestens eine Öffnung (21), die in der Stütze (6) ausgebildet ist, umfassen, wobei ein Verbindungsorgan wie ein Nagel (41) oder ein Keil (45) in die zwei korrespondierend platzierten Öffnungen einsetzbar ist.

4. Vorrichtung nach einem der Ansprüche 1 bis 3, **dadurch gekennzeichnet, dass** das Verbindungselement (7) wie eine flache Stange geformt ist, die Zähne (29) umfasst, die aus ihrer Oberseite hervorstehen, wobei die Zähne eine geneigte Seite besitzen, die eine Rampe (31) bilden, und eine gerade Seite, die einen Anschlag (32) bilden und imstande sind, mit einem Vorsprung (28) zusammenzuarbeiten, der auf der Stütze (6) ausgebildet ist, um die Längsverlagerung des Verbindungselements (7) im Verhältnis zur Stütze (6) in eine Richtung zu verhindern und sie in die entgegengesetzte Richtung zu erlauben.

5. Vorrichtung nach einem der Ansprüche 1 bis 4, **dadurch gekennzeichnet, dass** die Stütze (6) zwei Zungen (23) aufweist, die von einem Ausschnitt in den gegenüberliegenden Flügeln des U gebildet werden, wobei die Zungen (23) ausgebildet sind, um auf der einen und der anderen Seite des Verbindungselements (7) etwa horizontal übereinander in das Innere des U faltbar zu sein.

6. Vorrichtung nach Anspruch 4 und 5, **dadurch gekennzeichnet, dass** die Zunge (23), die über dem Verbindungselement (7) angeordnet ist, mindestens eine Rippe (28) aufweist, die nach unten hervorragt und sich quer erstreckt, wobei die Rippe (28) imstande ist, mit einem Zahn (29) des Verbindungselements (7) zusammenzuarbeiten, um die Längsverlagerung dieses Verbindungselements (7) zu blockieren.

7. Vorrichtung nach Anspruch 5 oder 6, **dadurch gekennzeichnet, dass** die Zungen (23) gegenseitig umkehrbare Montagemittel (25, 26) umfassen.

8. Vorrichtung nach einem der Ansprüche 1 bis 7, **dadurch gekennzeichnet, dass** Aufnahme- und Führungsmittel des Verbindungselements (7) eine Zunge (18) umfassen, die in die Bodenwand (9) des U eingearbeitet und etwa horizontal gefaltet ist, wobei die Zunge (18) zwei seitliche Klappen (20) aufweist, die etwa horizontal derart gefaltet sind, dass sie ein Futteral bilden.

9. Vorrichtung nach einem der Ansprüche 1 bis 7, **dadurch gekennzeichnet, dass** die Aufnahme- und Führungsmittel des Verbindungselements (7) ein U-förmiges Teil (52) umfassen, das auf das U-Profil aufgesetzt ist, wobei das U-förmige Teil (52) umfasst:
- einen ersten Arm (53), der ein freies Ende (56) besitzt, das auf der Bodenwand (9) des U-Profils befestigt ist und der sich etwa horizontal in dieselbe Richtung wie die seitlichen Flügel (10, 11) erstreckt,
- eine Basis (55), die mit einem ersten horizontalen Schlitzloch (58) ausgestattet ist, in dem das Verbindungselement (7) zu gleiten imstande ist,
- einen zweiten Arm (54), der länger ist als der erste, der sich von der Basis (55) etwa horizontal erstreckt und durch einen Schlitz (56) hindurchgeht, der in die Bodenwand (9) des U-Profils eingearbeitet ist, wobei sich über dem Schlitz (56) ein zweites horizontales Schlitzloch (59) befindet, das sich in der Flucht des ersten horizontalen Schlitzlochs (58) befindet und in dem das Verbindungselement (7) zu gleiten imstande ist.

10. Vorrichtung nach einem der Ansprüche 1 bis 9, **dadurch gekennzeichnet, dass** das Rückhalteorgan (8) mit dem Verbindungselement (7) einstückig realisiert ist, wobei eine Zone geringerer Festigkeit (43) an der Verbindung zwischen dem Rückhalteorgan (8) und dem Verbindungselement (7) ausgebildet ist.

11. Vorrichtung nach einem der Ansprüche 1 bis 9, **dadurch gekennzeichnet, dass** das Rückhalteorgan (8) ein Teil ist, das vom Verbindungselement (7) verschieden ist, das Mittel (36) aufweist, die die Längsverlagerung des Verbindungselements (7) erlauben und befristete Blockiermittel (38) des Verbindungselements (7) im Verhältnis zum Rückhalteorgan (8) in der geeigneten Längsposition.

12. Vorrichtung nach einem der Ansprüche 1 bis 10, **dadurch gekennzeichnet, dass** das Verbindungselement (7) aus einem Material hergestellt ist, das zur Gruppe gehört, die den nichtrostenden Stahl, das Messing, das Aluminium, die Verbundstoffe, die Stahl- und Verbundstoff-Zweikomponentenmaterialien umfasst.

13. Vorrichtung nach einem der Ansprüche 1 bis 12, **dadurch gekennzeichnet, dass** das U-Profil (6) weiterhin einen etwa horizontalen Schlitz (64) aufweist, der in seine Bodenwand (9) in der Nähe eines Endes der Bodenwand (9) eingearbeitet ist, in dem das Verbindungselement (7) zu gleiten imstande ist.

14. Verschalungsgruppe, **dadurch gekennzeichnet, dass** sie eine Vorrichtung (1) nach einem der vorangehenden Ansprüche umfasst und ein zusätzliches Profil (66), wobei das zusätzliche Profil, das eine U-Form hat, eine Bodenwand (67) und zwei seitliche Flügel (68, 69) besitzt, und weiterhin zwei Laschen (70, 71) umfasst, die aus der Bodenwand (67) gegenüber und in der Verlängerung der seitlichen Flügel (68, 69) hervorstehen, wobei das zusätzliche Profil (66) imstande ist, in das U-Profil der Stütze (6) jeweils im oberen Abschnitt derselben in einer ersten Richtung oder im unteren Abschnitt desselben in einer zweiten Richtung eingeführt und lösbar befestigt zu sein, um die Herstellung einer Verschalung mit einer größeren Höhe zu erlauben.
